# EUROPÄISCHE PATENTSCHRIFT

(11) **EP 1 783 451 B1**
(45) Veröffentlichungstag und Bekanntmachung des Hinweises auf die Patenterteilung: **17.12.2008**
(21) Anmeldenummer: 06022695.8
(22) Anmeldetag: 31.10.2006
(51) Int. Cl.: F42B 10/50, F42B 10/66

(54) **Drallstabilisiertes Artillerieprojektil**
Spin-stabilised artillery projectile
Projectile stabilisé par rotation

(30) Priorität: 03.11.2005 DE 102005052474
(43) Veröffentlichungstag der Anmeldung: 09.05.2007
(73) Patentinhaber: JUNGHANS Microtec GmbH, 78655 Dunningen-Seedorf (DE)
(72) Erfinder: Kautzsch, Karl, 90596 Schwanstetten (DE); Reindler, Albrecht, 91367 Weissenohe (DE)
(74) Vertreter: Diehl Patentabteilung

(56) Entgegenhaltungen:
- EP-A1- 1 103 779
- DE-C1- 10 143 312
- US-A- 5 054 712
- US-A- 5 456 429

## Beschreibung

Die Erfindung betrifft ein drallstabilisiertes Artillerieprojektil gemäß dem Oberbegriff des Anspruches 1.

Ein derartiges drallstabilisiertes Artillerieprojektil ist aus der DE 101 43 312 C1 und aus DE 102 42 588 B4 bekannt. Dieses Artillerieprojektil weist in seiner Ogive eine radial anstellende Bremseinrichtung auf, die zur Reduktion der Längsablage des Artillerieprojektiles in einem Zielgebiet dient. Damit ist eine 1 D-Korrektur möglich.

Die Ablagefläche eines Artillerieprojektiles in einem Zielgebiet ist ellipsenförmig, sie weist also eine Längsachse und eine dazu orthogonale Querachse auf. Die Längsachse, d.h. die Längsablage, ist größer als die Querachse, d.h. die Querablage. Die Bremseinrichtung des bekannten drallstabilisierten Artillerieprojektiles dient dazu, die im Vergleich zur Querablage große Längsablage des Artillerieprojektiles im Zielgebiet zu reduzieren und somit die Zielgenauigkeit entsprechend zu verbessern.

Der Erfindung liegt die Aufgabe zugrunde, ein drallstabilisiertes Artillerieprojektil der eingangs genannten Art zu schaffen, bei dem mit einfachen Mitteln auch die Querablage des Artillerieprojektiles im Zielgebiet reduziert und somit die Zielgenauigkeit entsprechend verbessert ist.

Diese Aufgabe wird erfindungsgemäß durch die Merkmale des Anspruches 1 gelöst. Bevorzugte Aus- bzw. Weiterbildungen des erfindungsgemäßen bahnkorrigierenden drallstabilisierten Artillerieprojektiles sind in den Unteransprüchen gekennzeichnet.

Dadurch, dass bei dem erfindungsgemäßen drallstabilisierten Artillerieprojektil am Umfang verteilt eine Anzahl Impulselemente vorgesehen sind, ist es möglich, durch passende Aktivierung mindestens eines entsprechenden Impulselementes eine Reduktion der Querablage des Artillerieprojektiles im Zielgebiet zu bewirken. Mit dem erfindungsgemäßen Artillerieprojektil wird zusätzlich zur Reduktion der Längsablage auch eine Reduktion der Querablage des Artillerieprojektiles im Zielgebiet und somit auf relativ einfache Weise eine wesentliche Verbesserung der Zielgenauigkeit realisiert. Vorteilhaft ist es hierbei, wenn die Impulselemente am Umfang des Artillerieprojektiles gleichmäßig verteilt angeordnet sind, weil dann die Ansteuerung des jeweils passenden Impulselementes vergleichsweise einfach möglich ist.

Bei dem erfindungsgemäßen drallstabilisierten Artillerieprojektil können die Impulselemente in der Ogive des Artillerieprojektiles vorgesehen sein. Bei einer derartigen Ausbildung können die Impulselemente von den pyrotechnischen Kraftelementen gebildet sein, die einem vorderen Ringbereich einer die Bremseinrichtung bedeckenden Haube zugeordnet sind, und mittels welchem die Haube von der Ogive des Artillerieprojektiles absprengbar ist. Derartige Impulselemente in Gestalt pyrotechnischer Kraftelemente sind in der eingangs zitierten DE 101 43 312 C1 beschrieben.

Bei dem Artillerieprojektil nach Anspruch 1 sind die Impulselemente an einem Ringelement vorgesehen, das zwischen dem Projektilzünder und dem Projektilgehäuse angeordnet ist. Hierdurch kann das Artillerieprojektil quasi unverändert mit einem bekannten Projektilzünder kombiniert werden .

Insbesondere bei Artillerieprojektilen großer Reichweite kann es bevorzugt sein, wenn die Impulselemente im Heckteil, d.h. im Base Bleed, des Artillerieprojektiles vorgesehen sind.

Zur Bestimmung der jeweiligen zeitlichen Drehwinkelposition des Artillerieprojektiles und somit der an seinem Umfang verteilt vorgesehenen Impulselemente dient eine Einrichtung, die mit den Impulselementen, zu deren gezielter Aktivierung, zusammenwirkt. Diese Einrichtung kann im Artillerieprojektil vorgesehen sein, so dass sich eine autarke Einrichtung und ein autarkes Artillerieprojektil ergibt. Eine andere Möglichkeit besteht darin, dass diese Einrichtung satellitengestützt gesteuert wird. Eine satellitengestützte Steuerung eines bahnkorrigierbaren drallstabilisierten Artillerieprojektiles der eingangs genannten Art, d.h. zur Reduktion der Längsablage des Artillerieprojektiles in einem Zielgebiet, ist in der EP 1 103 779 B1 beschrieben, deren Offenbarungsgehalt, was die gezielte Aktivierung der am Umfang des Artillerieprojektiles vorgesehenen Impulselemente zur Reduktion der Querablage des Artillerieprojektiles in einem Zielgebiet anbelangt, Teil der vorliegenden Erfindung ist.

Das erfindungsgemäße bahnkorrigierbare drallstabilisierte Artillerieprojektil weist den Vorteil auf, dass mit konstruktiv einfachen Mitteln zusätzlich zur Reduktion der Längsablage eine Reduktion der Querablage des Artillerieprojektiles in einem Zielgebiet verwirklicht wird. Dabei wird die Reduktion der Querablage, d.h. die gesteuerte Seitenkorrektur des Artillerieprojektiles, zeitlich vor der Aktivierung der Bremseinrichtung zur Reduktion der Längsablage des Artillerieprojektiles im Zielgebiet durchgeführt, weil die Seitenkorrektur zeitlich schneller erfolgt als die Bremseinrichtung zur Reduktion der Längsablage wirksam wird.

Während bei dem bekannten drallstabilisierten Artillerieprojektil mit einer Reduktion der Längsablage also eine 1D-Korrektur erfolgt, ergibt sich beim erfindungsgemäßen Artillerieprojektil eine 1,5D-Korrektur.

Weitere Einzelheiten, Merkmale und Vorteile ergeben sich aus der nachfolgenden Beschreibung zweier in der Zeichnung verdeutlichter Ausführungsbeispiele des erfindungsgemäßen drallstabilisierten Artillerieprojektiles und seiner Wirkungsweise.

Es zeigen:
- Figur 1: abgeschnitten in einer Längsschnittdarstellung eine erste Ausbildung des Artillerieprojektiles,
- Figur 2: eine der Figur 1 ähnliche Darstellung einer zweiten Ausführungsform des Artillerieprojektiles,
- Figur 3: die Verbringung eines ballistisch gestarteten drallstabilisierten Artillerieprojektiles aus einem Geschütz in ein Zielgebiet, und
- Figur 4: eine Draufsicht auf ein Zielgebiet, bei dem sowohl die Längsablage in der x-Richtung als auch die Querablage in der y-Richtung reduziert und folglich die Zielgenauigkeit entsprechend verbessert ist.

Figur 1 zeigt längsgeschnitten den Vorderabschnitt einer Ausbildung des drallstabilisierten Artillerieprojektiles 10 mit einem in seiner Ogive 12 vorgesehenen Projektilzünder 14 und einer in der Ogive 12 vorgesehenen Bremseinrichtung 16, die fliehkraftbedingt durch pyrotechnische Kraftelemente 18 anstellbar ist, die einem vorderen Ringbereich 20 einer Haube 22 zugeordnet sind.

Die pyrotechnischen Kraftelemente 18 bilden Impulselemente 24 des Artillerieprojektiles 10, die am Umfang des Artillerieprojektiles 10 gleichmäßig verteilt angeordnet sind.

Die Bremseinrichtung 16 dient zur Reduktion der Längsablage des Artillerieprojektiles 10 in einem Zielgebiet (siehe die Figuren 3 und 4). In Figur 4 ist das Zielgebiet 26 ellipsenförmig, d.h. mit einem elliptischen Rand 28, verdeutlicht. Die durch den elliptischen Rand 28 begrenzte Ablagefläche 30 weist eine Längsachse A₀ und eine Querachse B₀ auf. Durch die Bremseinrichtung 16 ergibt sich eine Reduktion der Längsablage, d.h. der Längsachse A₀, zu einem Betrag Aᵣ. Eine Reduktion der Querachse B₀ wird durch die Bremseinrichtung 16 des Artillerieprojektiles 10 nicht bewirkt, d.h. durch die Bremseinrichtung 16 wird die Ablagefläche 30 zu einer Ablagefläche 32 verkleinert, die durch die Randlinie 34 begrenzt ist.

Mit Hilfe der am Umfang des Artillerieprojektiles 10 verteilten Impulselemente 24 ergibt sich durch passende Aktivierung der entsprechenden Impulselemente 24 bei einem Artillerieprojektil 10 mit Bremseinrichtung 16 eine Reduktion der Querablage des Artillerieprojektiles 10, d.h. eine weitere Reduktion der Ablagefläche 32 zu einer Ablagefläche 36, die durch die Randlinie 38 begrenzt ist. Die Ablagefläche 36 ist in x-Richtung durch die Längsabmessung Aᵣ und in y-Richtung durch die Querabmessung Bᵣ bestimmt, wobei es bevorzugt ist, wenn Aᵣ und Bᵣ gleich groß sind, so dass sich eine kreisrunde Ablagefläche 36 ergibt.

Bezüglich weiterer Einzelheiten des Artillerieprojektiles 10 gemäß Figur 1 wird auf die eingangs zitierte DE 101 43 312 C1 und DE 102 42 588 B4 Bezug genommen.

Figur 2 verdeutlicht eine Ausbildung des Artillerieprojektiles 10 in einer der Figur 1 ähnlichen abgeschnittenen Längsschnittdarstellung, wobei die Impulselemente 24 an einem Ringelement 40 in Umfangsrichtung gleichmäßig verteilt vorgesehen sind, das zwischen dem Projektilzünder 14 und dem Projektilgehäuse 42 angeordnet ist. Die pyrotechnischen Kraftelemente 18 dienen bei dieser Ausführungsform des Artillerieprojektiles 10 nur zum Absprengen der die Bremseinrichtung 16 bedeckenden Haube 22.

Insbesondere bei Artillerieprojektilen 10 großer Reichweite 44 (siehe Figur 3) zwischen einem Ziel 46 und einem Geschütz 48, aus dem das Artillerieprojektil 10 abgefeuert wird, können die Impulselemente im Heckteil (Base Bleed) des Artillerieprojektiles 10 in Umfangsrichtung gleichmäßig verteilt vorgesehen sein.

In Figur 3 ist mit Bezugsziffer 50 ein Feuerleitrechner bezeichnet. Der Feuerleitrechner 50 bestimmt je nach der voraufgeklärten Richtung und Entfernung 44 von einem Geschütz 48 zu einem Ziel 46 die Azimutausrichtung, die durch den Doppelpfeil 52 angedeutete Elevation und die Treibladungsleistung, d.h. die theoretische Abgangsgeschwindigkeit 54 für die ballistische Bahnkurve 56 des Artillerieprojektiles 10 in das Zielgebiet 26.

Bezüglich der Reduktion der Längsablage des Artillerieprojektiles und des entsprechenden Verfahrens zur zielbezogenen Korrektur der ballistischen Flugbahn wird auf die eingangs zitierte EP 1 103 779 B1 Bezug genommen.

### Bezugsziffernliste:

- 10: Artillerieprojektil
- 12: Ogive (von 10)
- 14: Projektilzünder (in 12)
- 16: Bremseinrichtung (von 10)
- 18: pyrotechnische Kraftelemente (für 20)
- 20: vorderer Ringbereich (von 22)
- 22: Haube (für 16)
- 24: Impulselemente (von 10)
- 26: Zielgebiet (von 10 bei 46)
- 28: elliptischer Rand (von 30)
- 30: Ablagefläche
- 32: 1 D-reduzierte Ablagefläche
- 34: Randlinie (von 32)
- 36: 1,5D-reduzierte Ablagefläche
- 38: Randlinie (von 36)
- 40: Ringelement (zwischen 14 und 42 für 24)
- 42: Projektilgehäuse (von 10)
- 44: Reichweite (von 10 zwischen 48 und 46)
- 46: Ziel
- 48: Geschütz (für 10)
- 50: Feuerleitrechner (für 48)
- 52: Doppelpfeil/Elevation (von 48)
- 54: Abgangsgeschwindigkeit (von 10)
- 56: Ballistische Bahnkurve (von 10 zwischen 48 und 26)

## Patentansprüche

1. Drallstabilisiertes Artillerieprojektil (10) mit einem in seiner Ogive (12) vorgesehenen Projektilzünder (14) und einer in der Ogive (12) vorgesehenen, radial ausstellenden Bremseinrichtung (16) zur Reduktion der Längsablage (A₀; Aᵣ) des Artillerieprojektils (10) in einem Zielgebiet (26),
**dadurch gekennzeichnet, dass**
a) das Artillerieprojektil (10) an seinem Umfang verteilt eine Anzahl Impulselemente (24) aufweist, die zur Reduktion der Querablage (B₀; Bᵣ) des Artillerieprojektils (10) im Zielgebiet (26) vorgesehen sind,
b) wobei ein zur Reduktion der Querablage (B₀; Bᵣ) passendes Impulselement (24) gezielt über eine mit den Impulselementen (24) zusammenwirkende Einrichtung, mit der die jeweils zeitliche Drehwinkelposition des Artillerieprojektils (10) und somit der voneinander in Umfangsrichtung beabstandeten lmpulselemente (24) bestimmbar ist, aktivierbar ist und
c) wobei die Impulselemente (24) an einem Ringelement (40) vorgesehen sind, das zwischen dem Projektilzünder-(14) und dem Projektilgehäuse (42) angeordnet ist.

2. Artillerieprojektil (10) nach Anspruch 1,
**dadurch gekennzeichnet,**
**dass** die Impulselemente (24) am Umfang des Ringelements (40) gleichmäßig verteilt angeordnet sind.

3. Artillerieprojektil (10) nach Anspruch 1 oder 2,
**dadurch gekennzeichnet,**
**dass** die Einrichtung im Artillerieprojektil (10) vorgesehen ist.

4. Artillerieprojektil (10) nach einem der vorhergehenden Ansprüche,
**dadurch gekennzeichnet,**
**dass** die Einrichtung satellitengestützt gesteuert wird.

## Claims

1. Spin-stabilized artillery projectile (10) with a projectile detonator (14) provided in its ogive (12) and a radially deployed brake device (16) provided in the ogive (12) for reduction of the longitudinal offset (A₀; Aᵣ) of the artillery projectile (10) in a target area (26),
**characterized in that**
a) the artillery projectile (10) has a number of impulse elements (24) distributed around its circumference that are provided to reduce the lateral offset (B₀; Bᵣ) of the artillery projectile (10) in the target area (26),
b) in which case an impulse element (24), which matches the reduction in the lateral offset (B₀; Bᵣ) can be activated deliberately via a device which interacts with the impulse elements (24) and by means of which the respective instantaneous rotation angle position of the artillery projectile (10), and therefore of the impulse elements (24), which are separated from one another in the circumferential direction, can be determined, and
c) in which case the impulse elements (24) are provided on a ring element (40), which is arranged between the projectile fuze (14) and the projectile casing (42).

2. Artillery projectile (10) according to Claim 1,
**characterized in that**
the impulse elements (24) are evenly distributed around the circumference of the ring element (40).

3. Artillery projectile (10) according to Claim 1 or 2,
**characterized in that**
the device is provided in the artillery projectile (10).

4. Artillery projectile (10) according to one of the preceding claims,
**characterized in that**
the device is controlled with the aid of a satellite.

## Revendications

1. Projectile d'artillerie (10) à stabilisation gyroscopique comprenant une amorce de projectile (14) prévue dans son ogive (12) et un dispositif de freinage (16) prévu dans l'ogive (12) et exposé dans le sens radial pour réduire la déviation longitudinale (A₀ ; Aᵣ) du projectile d'artillerie (10) dans une région visée (26), **caractérisé en ce que**
a) le projectile d'artillerie (10) présente un certain nombre d'éléments d'impulsion (24) distribués sur son pourtour, lesquels sont prévus pour réduire la déviation transversale (B₀ ; Bᵣ) du projectile d'artillerie (10) dans la région visée (26),
b) un élément d'impulsion (24) adapté pour réduire la déviation transversale (B₀ ; Bᵣ) pouvant être activé de manière ciblée par le biais d'un dispositif qui interagit avec les éléments d'impulsion (24), lequel permet de déterminer la position angulaire rotative temporelle respective du projectile d'artillerie (10) et ainsi des éléments d'impulsion (24) espacés les uns des autres dans le sens du pourtour et
c) les éléments d'impulsion (24) étant prévus sur un élément annulaire (40) qui est disposé entre l'amorce de projectile (14) et le boîtier de projectile (42).

2. Projectile d'artillerie (10) selon la revendication 1, **caractérisé en ce que** les éléments d'impulsion (24) sont distribués régulièrement sur le pourtour de l'élément annulaire (40).

3. Projectile d'artillerie (10) selon la revendication 1 ou 2, **caractérisé en ce que** le dispositif est prévu dans le projectile d'artillerie (10).

4. Projectile d'artillerie (10) selon l'une des revendications précédentes, **caractérisé en ce que** le dispositif est commandé avec une assistance satellitaire.
